# EUROPÄISCHE PATENTSCHRIFT

(11) **EP 1 656 240 B1**
(45) Veröffentlichungstag und Bekanntmachung des Hinweises auf die Patenterteilung: **01.10.2008**
(21) Anmeldenummer: 04763584.2
(22) Anmeldetag: 29.07.2004
(51) Int. Cl.: B25B 29/02

(54) **DOPPELMUTTER ZUM KONTROLLIERTEN SPANNEN EINES BAUTEILS MITTELS SCHRAUBENVERBINDUNG**
DOUBLE NUT FOR THE CONTROLLED TIGHTENING OF A PART BY MEANS OF A SCREW CONNECTION
DOUBLE-ECROU POUR TENDRE UNE PARTIE STRUCTURALE DE MANIERE CONTROLEE A L'AIDE D'UNE LIAISON A VIS

(30) Priorität: 22.08.2003 DE 10339201
(43) Veröffentlichungstag der Anmeldung: 17.05.2006
(73) Patentinhaber: Hohmann, Jörg, 59872 Meschede (DE); Hohmann, Frank, 59581 Warstein (DE)
(72) Erfinder: Hohmann, Jörg, 59872 Meschede (DE); Hohmann, Frank, 59581 Warstein (DE)
(74) Vertreter: Christophersen & Partner
(86) Internationale Anmeldenummer: PCT/EP2004/008477
(87) Internationale Veröffentlichungsnummer: WO 2005/021216

(56) Entgegenhaltungen:
- AU-B- 528 061
- DE-A- 19 847 974
- FR-A- 2 790 798
- US-A- 4 844 418

## Beschreibung

Die Erfindung betrifft eine Doppelmutter in Kombination mit einem hydraulischen Schraubenspannzylinder zum kontrollierten Spannen eines Bauteils mittels Schraubenverbindungen, aus einer Zughülse mit einem auf das Gewindeende einer Schraube aufschraubbaren, sich über die gesamte Länge der Zughülse erstreckenden und über ihre gesamte Länge mit dem Gewindeende der Schraube in Eingriff zu bringenden Innengewinde und einem sich ebenfalls über die gesamte Länge der Zughülse erstreckenden Außengewinde, einer auf das Außengewinde aufschraubbaren, sich an dem mittels der Schraubenverbindung zu spannenden Bauteil abstützenden Druckhülse, wobei das Außengewinde auch zum Aufschrauben einer Zugbuchse des hydraulischen Schraubenspannzylinders dient und der hydraulische Schraubenspannzylinder eine die Druckhülse umgreifende, sich ebenfalls am mittels der Schraubverbindung zu spannenden Bauteil abstützende, die Zug- und die Druckhülse übergreifende Stützhülse aufweist.

Eine derartige Doppelmutter und ein zum Spannen dienender hydraulischer Schrauberispannzylinder sind in der US 4,844,418 A beschrieben. Die Zughülse ist mit einem Innengewinde und einem Außengewinde versehen, die sich über ihre gesamte Länge erstrecken. Die Druckhülse ist mit ihrem Innengewinde auf das Außengewinde der Zughülse aufgeschraubt, wobei sich das Innengewinde der Druckhülse ebenfalls über ihre gesamte Länge erstreckt und das Innengewinde der Zughülse über seine gesamte Länge mit dem Gewinde der Schraube in Eingriff steht.

Zum Spannen der Schraubenverbindung wird die Zugbuchse eines hydraulischen Schraubenspannzylinders auf das freie Ende der Zughülse aufgeschraubt und der Schraubenspannzylinder unter Druck gesetzt. Die Stützhülse stützt sich auf einer Abstützfläche des zu spannenden Bauteils ab und dehnt die Schraube, so dass die Druckhülse von der Abstützfläche abhebt. Nunmehr lässt sich die Druckhülse durch geeignete Mittel gegen die Abstützfläche schrauben, und der Bund an der Druckhülse entfernt sich vom entsprechenden Ende der Zughülse. Wenn nun der Schaubenspannzylinder druckentlastet wird, wird die Schraubenspannung über die Zughülse, die Druckhülse und den Bund an der Druckhülse auf die Abstützfläche des zu spannenden Bauteils geleitet, so dass die Vorspannung der Schraubenverbindung erhalten bleibt.

Durch die bekannte Bauform der Doppelmutter werden die unteren Gewindegänge der Zughülse erheblich stärker belastet, als die Gewindegänge im Bereich des Gewindeendes der Druckhülse und begrenzen die auf die Schraubenverbindung aufbringbare Vorspannung, insbesondere wenn die Wandstärke der Zughülse und der Druckhülse aus räumlichen Gründen im Verhältnis zum Schraubendurchmesser klein gehalten werden muss.

Dementsprechend liegt der Erfindung die Aufgabe zugrunde, die Doppelmutter so zu gestalten, dass sich eine möglichst gleichförmige Lastverteilung auf die Gewindegänge zwischen der Zughülse und der Druckhülse ergibt, um eine möglichst weitgehende Materialausnutzung bei geringer Wandstärke der Zughülse und der Druckhülse zu erreichen.

Ausgehend von dieser Aufgabenstellung wird bei einer Doppelmutter in Kombination mit einem hydraulischen Schraubenspannzylinder der eingangs erwähnten Art vorgeschlagen, dass das dem zu spannenden Bauteil zugewandte Ende des Innengewindes der Druckhülse in das Außengewinde der Zughülse mit einem axialen Abstand von mehreren Gewindegängen von dem dem zu spannenden Bauteil zugewandten Ende der Zughülse eingreift.

Untersuchungen haben gezeigt, dass diese einfache Maßnahme zu einer erheblich verbesserten Lastverteilung auf die Gewindegänge führt, so dass auch bei beengten Raumverhältnissen und dementsprechend geringen Wandstärken der Zughülse und der Druckhülse im Verhältnis zum Schraubendurchmesser eine hohe Vorspannkraft aufgebracht und von der Doppelmutter gehalten werden kann.

Um zu erreichen, dass das Innengewinde der Druckhülse in das Außengewinde der Zughülse mit dem vorerwähnten Abstand von mehreren Gewindegängen von dem dem zu spannenden Bauteil zugewandten Ende der Zughülse eingreift, kann das Innengewinde der Druckhülse im Bereich ohne gegenseitigen Eingriff der Gewinde von Zug- und Druckhülse freigedreht sein.

Gemäß einer anderen Ausführungsform lässt sich diese auch erreichen, indem unter der Druckhülse eine Unterlegscheibe angeordnet wird, die die Zughülse umgreift und auf der sich nur die Druckhülse abstützt.

In diesem Fall soll die Höhe der Unterlegscheibe mindestens dem Bereich ohne gegenseitigen Gewindeeingriff der Zughülse und der Druckhülse entsprechen, kann jedoch auch größer sein.

Die Unterlegscheibe kann einen größeren Durchmesser als die Druckhülse aufweisen, um auch bei zu verspannenden Bauteilen mit geringer Festigkeit eine genügend große Vorspannkraft auf die Schraubenverbindung aufbringen zu können.

Um ein Aufspreizen der Druckhülse unter Belastung weitgehend zu verhindern, kann die Unterlegscheibe eine Ansenkung mit einer zylindrischen Innenfläche aufweisen, die eine zylindrische Außenfläche der Druckhülse eng umfasst.

Des weiteren kann die Unterlegscheibe auch aus hochfestem Material bestehen, insbesondere wenn sie nur eine Höhe entsprechend einer geringen Zahl von Gewindegängen aufweist.

Zur Montageerleichterung kann die Unterlegscheibe an der Druckhülse magnetisch haften, was sich beispielsweise entweder durch Einlagern von kleinen Permanentmagneten in die Unterlegscheibe oder dadurch erreichen läßt, daß die gesamte Unterlegscheibe permanent magnetisch ist.

Die Erfindung wird nachstehend anhand eines in der Zeichnung dargestellten Ausführungsbeispiels des Näheren erläutert.

In der Zeichnung zeigen:
- Fig. 1: eine Schnittdarstellung einer erfindungsgemäßen Doppelmutter mit Unterlegscheibe,
- Fig. 2: eine Schnittdarstellung einer erfindungsgemäßen Doppelmutter ohne Unterlegscheibe und
- Fig. 3: eine Darstellung der Zugmutter gemäß Fig. 1 mit angesetztem, hydraulischen Schraubenspannzylinder, teilweise im Schnitt.

Ein zu spannendes Bauteil 1 ist nur ausschnittsweise mit einer Anlagefläche 13 für eine Druckhülse 7 und einer Bohrung 12 für eine Schraube 2 dargestellt.

Die Schraube 2 weist ein Gewindeende 3 auf, auf die eine Zughülse 4 mit einem Innengewinde 5 aufgeschraubt ist Die Zughülse 4 weist ein Außengewinde 6 auf, auf das eine Druckhülse 7 mit einer zylindrischen Außenfläche 16 mit einem entsprechenden Innengewinde 8 aufgeschraubt ist. Ein Teil des Außengewinde 6 liegt frei und dient zum Aufschrauben einer Zugbuchse 24 eines hydraulischen Schraubenspannzylinders 18, wie dies nachstehend mit Bezug auf Figur 3 erläutert ist.

Die Druckhülse 7 stützt sich in einer zylindrischen Ansenkung mit einer Innenfläche 17 auf einer Unterlegscheibe 11 und diese wiederum auf der Anlagefläche 13 des zu spannenden Bauteils 1 ab. Die zylindrische Innenfläche 17 der Unterlegscheibe 11 umgreift eng die zylindrische Außenfläche 16 der Druckhülse 7, wodurch ein Aufspreizen der Druckhülse 7 in diesem Bereich unter Belastung weitgehend verhindert wird.

Durch die Unterlegscheibe 11 ergibt sich ein Bereich des Außengewindes 6 der Zughülse 4 der nicht in Eingriff mit dem Innengewinde 8 der Druckhülse 7 steht, so daß an der Zughülse 4 ein Bereich 9 ohne Gewindeeingriff mit der Druckhülse 7 vorhanden ist.

Die Hohe dieses Bereichs 9 soll mehreren Gewindegängen entsprechen und wird beispielsweise durch die Höhe der Unterlegscheibe 11 bestimmt.

Der gleiche Effekt läßt sich erreichen, wenn, wie in Fig. 2 dargestellt, keine Unterlegscheibe vorhanden ist, sondern sich die Druckhülse 7 direkt an der Anlagefläche 13 abstutzt und wenn wenigstens das Innengewinde 8 an der Druckhülse 7 entsprechend freigedreht ist.

Auf die Höhe des Bereichs 9, der entweder durch die Höhe der Unterlegscheibe 11 oder durch das vorerwähnte Freidrehen bestimmt wird, kommt es nicht an, sie muß mehreren Gewindegängen entsprechen, kann jedoch auch sehr viel höher sein, da in jedem Fall der die ersten Gewindegänge der Zughülse 4 entlastende Effekt auftritt und die Last über eine größere Anzahl Gewindegänge verteilt wird als bei der Ausführungsform gemäß der US 4,844,418 A.

Der Durchmesser der Unterlegscheibe 11 kann, wie dargestellt, größer als der Anßendurchmesser der Druckhülse 7 sein und mit geringem Spiel dem Durchmesser einer Ansenkung 15 entsprechen. In diesem Fall stützt sich, wie nachstehend beschrieben, eine Stützhülse 20 eines hydraulischen Schraubenspannzylinders 18 auf der Oberfläche der Unterlegscheibe 11 ab, während sich diese Stutzhülse 20 direkt auf der Anlagefläche 13 abstützt wenn der Außendurchmesser der Unterlegscheibe 11 gleich dem Außendurchmesser der Druckhüke 7 ist, was ebenfalls möglich ist.

In die Unterlegscheibe 11 sind kleine Permanentmagnete 14 eingelassen, wodurch die Unterlegscheibe 11 zwecks Montageerleichterung an der Druckhülse 7 haftet.

Die Unterlegscheibe 11 kann auch als Ganzes permanentmagnetisch sein, wodurch derselbe Effekt erzielt wird.

Vorzugsweise ist die Unterlegscheibe 11 aus einem hochfesten Material, so daß sich auch bei einem Bauteil aus weniger festem Material eine hohe Vorspannung der Schraubenverbindung erreichen läßt.

Zum Spannen der Schraube 2 wird, wie in Figur 3 dargestellt, zunächst die Zughülse 4 mit der darauf bereits aufgeschraubten Druckhülse 7 und der Unterlegscheibe 11 auf das Gewindeende 3 der Schraube 2 bis zur Anlage der Unterlegscheibe 11 am zu spannenden Bauteil 1 aufgeschraubt. Danach wird eine mit einem Innengewinde versehene Zugbuchse 24 eines hydraulischen Schraubenzylinders 18 auf den noch freien Teil des Außengewindes 6 der Zughülse 4 aufgeschraubt, bis sich ein die Druckhülse 7 umgreifender Bereich der Stützhülse 20 an der Unterlegscheibe 11 abstützt. Hierbei kommt eine im einzelnen nicht dargestellte Innenverzahnung einer Drehhülse 21 in Eingriff mit einer entsprechenden Außenverzahnung 10 oder dgl. an der Druckhülse 7. Wird der hydraulische Schraubenspannzylinder 18 über einen Druckanschluß 19 mit unter Druck stehender Hydraulikflüssigkeit beaufschlagt, zieht die Zugbuchse 24 än der Zughülse 4, während sich die Stützhülse 20 an der Unterlegscheibe 11 abstützt: Dadurch wird die Schraube 2 auf das vorgegebene Maß gedehnt, das sich beispielsweise mittels einer Markierung an der Zughülse direkt ablesen läßt. Dabei hebt die Druckhülse 7 von dem zu spannenden Bauteil 1 ab und läßt sich leicht über einen Drehantrieb 22 bis zur Anlage an der Unterlegscheibe 11 beidrehen. Wird der hydraulische Schraubenspannzylinder danach druckentlastet, bleibt die Dehnung des Schraube 2 erhalten und der hydraulische Schraubenspannzylinder 18 läßt sich von der Zughülse 4 abschrauben und für einen weiteren Spannvorgang verwenden.

Ist am hydraulischen Schraubenspannzylinder 18 kein Drehantrieb 22 vorhanden, läßt sich die Druckhülse 7 durch Eingriff in die Ausnehmung 23 beidrehen, indem in nicht dargestellte Bohrungen der Druckhülse 7 ein Stift eingesetzt und die Druckhülse 7 gedreht wird.

Eine zum Spannen der Zugmutter aus der Zughülse 4 und der Druckhülse 7 geeigneter hydraulischer Schraubenspannzylinder ist in DE 196 38 901 A1 derselben Anmelder beschrieben.

## Patentansprüche

1. Doppelmutter in Kombination mit einem hydraulischen Schraubenspannzylinder (18) zum kontrollierten Spannen eines Bauteils (1) mittels Schraubenverbindungen, aus einer Zughülse (4) mit einem auf das Gewindeende (3) einer Schraube (2) aufschraubbaren, sich über die gesamte Länge der Zughülse (4) erstreckenden und über ihre gesamte Länge mit dem Gewindeende (3) der Schraube (2) in Eingriff zu bringenden Innengewinde (5) und einem sich ebenfalls über die gesamte Länge der Zughülse (4) erstreckenden Außengewinde (6), einer auf das Außengewinde (6) aufschraubbaren, sich an dem mittels der Schraubenverbindung zu spannenden Bauteil (1) abstützenden Druckhülse (7), wobei das Außengewinde (6) auch zum Aufschrauben einer Zugbuchse (24) des hydraulischen Schraubenspannzylinders (18) dient und der hydraulische Schraubenspannzylinder (18) eine die Druckhülse (7) umgreifende, sich ebenfalls am mittels der Schraubverbindung zu spannenden Bauteil (1) abstützende, die Zug- und die Druckhülse (4, 7) übergreifende Stützhülse (20) aufweist,
**dadurch gekennzeichnet,**
**dass** das dem zu spannenden Bauteil (1) zugewandte Ende des Innengewindes (8) der Druckhülse (7) in das Außengewinde (6) der Zughülse (4) mit einem axialen Abstand von mehreren Gewindegängen von dem dem zu spannenden Bauteil (1) zugewandten Ende der Zughülse (4) eingreift.

2. Doppelmutter nach Anspruch 1, bei der das Innengewinde (8) der Druckhülse (7) im Bereich ohne gegenseitigen Eingriff der Gewinde (6, 8) von Zug- und Druckhülse (4, 7) frei gedreht ist.

3. Doppelmutter nach Anspruch 1, bei der sich die Druckhülse (7) auf einer Unterlegscheibe (11) abstützt, die die Zughülse (4) umgreift.

4. Doppelmutter nach Anspruch 3, bei der die Höhe der Unterlegscheibe (11) dem Bereich ohne gegenseitigen Gewindeeingriff der Zughülse (4) und der Druckhülse (7) entspricht.

5. Doppelmutter nach Anspruch 3 oder 4, bei der die Unterlegscheibe (11) an der Druckhülse magnetisch haftet.

6. Doppelmutter nach Anspruch 5, bei der in die Unterlegscheibe (11) kleine Permanentmagnete eingelagert sind.

7. Doppelmutter nach Anspruch 5, bei der die Unterlegscheibe (11) permanentmagnetisch ist.

8. Doppelmutter nach einem der Ansprüche 3 bis 7, bei der die Unterlegscheibe (11) einen größeren Durchmesser, als die Druckhülse (7) aufweist.

9. Doppelmutter nach einem der Ansprüche 3 bis 8, bei der die Unterlegscheibe (11) eine Ansenkung mit einer zylindrischen Innenfläche (17) aufweist, die eine zylindrische Außenfläche (16) der Druckhülse (7) eng umfasst.

10. Doppelmutter nach einem der Ansprüche 3 bis 9, bei der die Unterlegscheibe (11) aus hochfestem Material besteht.

## Claims

1. Double nut in combination with a hydraulic screw-tightening cylinder (18) for the controlled clamping of a component (1) by means of screw connections, consisting of a pulling sleeve (4) comprising an inner thread (5) which can be screwed onto the threaded end (3) of a screw (2) and which extends over the entire length of the pulling sleeve (4) and which is to be brought into engagement over its entire length with the threaded end (3) of the screw (2), and comprising an outer thread (6) which likewise extends over the entire length of the pulling sleeve (4), and a pressing sleeve (7) which can be screwed onto the outer thread (6) and which is supported against the component (1) that is to be clamped by means of the screw connection, wherein the outer thread (6) also serves for the screwing-on of a pulling bush (24) of the hydraulic screw-tightening cylinder (18) and the hydraulic screw-tightening cylinder (18) has a support sleeve (20) which engages around the pressing sleeve (7), is likewise supported against the component (1) that is to be clamped by means of the screw connection and engages over the pulling sleeve (4) and the pressing sleeve (7), **characterised in that** the end of the inner thread (8) of the pressing sleeve (7) facing towards the component (1) that is to be clamped engages in the outer thread (6) of the pulling sleeve (4) at an axial distance of several thread turns from the end of the pulling sleeve (4) facing towards the component (1) that is to be clamped.

2. Double nut according to claim 1, in which the inner thread (8) of the pressing sleeve (7) is ground away in the region where there is no mutual engagement between the threads (6, 8) of the pulling sleeve (4) and the pressing sleeve (7).

3. Double nut according to claim 1, in which the pressing sleeve (7) is supported against a washer (11) which engages around the pulling sleeve (4).

4. Double nut according to claim 3, in which the height of the washer (11) corresponds to the region where there is no mutual thread engagement between the pulling sleeve (4) and the pressing sleeve (7).

5. Double nut according to claim 3 or 4, in which the washer (11) adheres magnetically to the pressing sleeve.

6. Double nut according to claim 5, in which small permanent magnets are incorporated in the washer (11).

7. Double nut according to claim 5, in which the washer (11) is permanently magnetic.

8. Double nut according to one of claims 3 to 7, in which the washer (11) has a larger diameter than the pressing sleeve (7).

9. Double nut according to one of claims 3 to 8, in which the washer (11) has a counterbore with a cylindrical inner face (17) which tightly encloses a cylindrical outer face (16) of the pressing sleeve (7).

10. Double nut according to one of claims 3 to 9, in which the washer (11) is made of high-strength material.

## Revendications

1. Double-écrou en combinaison avec un vérin hydraulique (18) de serrage de vis pour le serrage contrôlé d'un composant (1) à l'aide de liaisons à vis, constitué d'une douille de traction (4) avec un filetage intérieur (5) pouvant se visser sur l'extrémité filetée (3) d'une vis (2), s'étendant sur toute la longueur de la douille de traction (4) et se mettant en prise sur toute sa longueur avec l'extrémité filetée (3) de la vis (2), ainsi qu'un filetage extérieur (6) s'étendant également sur toute la longueur de la douille de traction (4), d'une douille de pression (7) se vissant sur le filetage extérieur (6) et s'appuyant contre le composant (1) devant être serré au moyen de la liaison à vis, dans lequel le filetage extérieur (6) sert également au vissage d'un manchon de traction (24) du vérin hydraulique (18) de serrage de vis et le vérin hydraulique (18) de serrage de vis présente une douille de soutien (20) entourant la douille de pression (7), s'appuyant également contre le composant (1) devant être serré au moyen de la liaison à vis et saisissant les douilles de traction et de pression (4, 7),
**caractérisé en ce que** l'extrémité du filetage intérieur (6) de la douille de pression (7) tournée vers le composant (1) à serrer s'engage dans le filetage extérieur (6) de la douille de traction (4) avec une distance axiale de plusieurs pas de filet depuis l'extrémité de la douille de traction (4) tournée vers le composant (1) à serrer.

2. Double-écrou selon la revendication 1, dans lequel le filetage intérieur (8) de la douille de pression (7) est tourné librement dans la zone dépourvue de prise mutuelle des filetages (6, 8) des douilles de traction et de pression (4, 7).

3. Double-écrou selon la revendication 1, dans lequel la douille de pression (7) s'appuie sur une rondelle (11) qui entoure la douille de traction (4).

4. Double-écrou selon la revendication 3, dans lequel la hauteur de la rondelle (11) correspond à la zone dépourvue de prise mutuelle de filetage entre la douille de traction (4) et la douille de pression (7).

5. Double-écrou selon la revendication 3 ou 4, dans lequel la rondelle (11) adhère magnétiquement à la douille de pression.

6. Double-écrou selon la revendication 5, dans lequel des petits aimants permanents sont insérés dans la rondelle (11).

7. Double-écrou selon la revendication 5, dans lequel la rondelle (11) est à magnétisme permanent.

8. Double-écrou selon l'une des revendications 3 à 7, dans lequel la rondelle (11) présente un diamètre plus grand que la douille de pression (7).

9. Double-écrou selon l'une des revendications 3 à 8, dans lequel la rondelle (11) présente un renfoncement à surface intérieure cylindrique (17), qui entoure étroitement une surface extérieure cylindrique (16) de la douille de pression (7).

10. Double-écrou selon l'une des revendications 3 à 9, dans lequel la rondelle (11) se compose d'un matériau de grande résistance.
